# EUROPÄISCHE PATENTSCHRIFT

(11) **EP 2 250 313 B1**
(45) Veröffentlichungstag und Bekanntmachung des Hinweises auf die Patenterteilung: **31.07.2013**
(21) Anmeldenummer: 09707737.4
(22) Anmeldetag: 28.01.2009
(51) Int. Cl.: D06F 58/26, D06F 58/20

(54) **WÄSCHETROCKNER MIT WÄRMEPUMPE UND HEIZUNG SOWIE VERFAHREN ZU SEINEM BETRIEB**
TUMBLE DRIER COMPRISING A HEAT PUMP AND HEATING SYSTEM AND METHOD FOR OPERATING THE SAME
SÈCHE-LINGE AVEC POMPE À CHALEUR ET DISPOSITIF DE CHAUFFAGE ET PROCÉDÉ DE FONCTIONNEMENT ASSOCIÉ

(30) Priorität: 07.02.2008 DE 102008007971
(43) Veröffentlichungstag der Anmeldung: 17.11.2010
(73) Patentinhaber: BSH Bosch und Siemens Hausgeräte GmbH, 81739 München (DE)
(72) Erfinder: STEFFENS, Günter, 14624 Dallgow-Döberitz (DE)
(86) Internationale Anmeldenummer: PCT/EP2009/050963
(87) Internationale Veröffentlichungsnummer: WO 2009/098158

(56) Entgegenhaltungen:
- DE-A1- 4 216 106
- JP-A- 2003 265 889

## Beschreibung

Die Erfindung betrifft einen Wäschetrockner mit einer Trocknungskammer für die zu trocknenden Gegenstände, einem Prozessluftkanal, in dem sich eine Heizung zur Erwärmung der Prozessluft befindet und die erwärmte Prozessluft mittels eines ersten Gebläses über die zu trocknenden Gegenstände in der Trocknungskammer geführt werden kann, und einer Wärmepumpe mit einer Wärmesenke, einer Wärmequelle und einer Wärmetransporteinrichtung, sowie einer Steuerung, sowie ein bevorzugtes Verfahren zu seinem Betrieb.

Ein solcher Wäschetrockner und ein solches Verfahren gehen hervor aus der Veröffentlichung DE 42 16 106 A1. Der dort beschriebene Wäschetrockner umfasst neben der Wärmepumpe eine im Prozessluftkreis angeordnete elektrische Heizung. Aus der Veröffentlichung JP 2003 265883 A ist ein Wäschetrockner bekannt, der eine Wärmepumpe aufweist, in welcher ein Kältemittel zirkuliert, das während seines Zirkulierens überkritische Zustände annimmt. Deshalb enthält die Wärmepumpe eine vergleichsweise komplexe Anordnung vieler Wärmetauscher und Ventileinrichtungen, um das Kältemittel zu führen.

Ein herkömmlicher Wäschetrockner, ob mit oder ohne Wärmepumpe als Mittel zur teilweisen Rückgewinnung der zum Trocknen der vorgelegten Wäsche eingesetzten Wärmeenergie, wird ausgeführt als Ablufttrockner oder Kondensationstrockner.

Beim Ablufttrockner wird Luft aus einer Umgebung des Wäschetrockners angesaugt, erwärmt und einmal zwecks Aufnahme von Feuchtigkeit über die zu trocknende Wäsche geleitet, und anschließend aus dem Wäschetrockner herausgeführt. Da sie mit Feuchtigkeit beladen ist, darf sie nicht einfach in ein Gebäude, in welchem der Wäschetrockner aufgestellt ist, sondern muss über einen Abluftschlauch oder dergleichen kontrolliert aus dem Gebäude abgeführt werden. Ein als Kondensationstrockner ausgeführter Wäschetrockner führt die zum Trocknen der Wäsche benutzte Prozessluft in einem geschlossenen Kreislauf, wo sie zyklisch beheizt und über die Wäsche geführt und dann abgekühlt wird, um die mitgeführte Feuchtigkeit zu verflüssigen und als Kondensat von der Prozessluft zu trennen, welche anschließend wieder beheizt und über die Wäsche geführt wird. Ein Kondensationstrockner, benötigt keinen Abluftschlauch und ist sehr beliebt zur Aufstellung in einem innen liegenden Bad oder einer innen liegenden Waschküche auch in einem größeren Wohhkomplex.

Im Kondensationstrockner (im Folgenden auch kurz als "Trockner" bezeichnet) wird die Prozessluft durch ein Gebläse über eine Heizeinrichtung in eine feuchte Wäschestücke enthaltende, rotierende Trommel als Trocknungskammer geleitet. Die heiße Luft nimmt Feuchtigkeit aus den zu trocknenden Wäschestücken auf. Nach Durchgang durch die Trommel wird die nun feuchte Prozessluft in einen Wärmetauscher oder eine andere Wärmesenke geleitet, dem oder der in der Regel ein Flusenfilter zum Auffangen von Flusen, das sind feine schwebende Gewebeteilchen, welche die Prozessluft der zu trocknenden Wäsche entreißt, vorgeschaltet ist. In dem Wärmetauscher (z.B. Luft-Luft-Wärmetauscher) oder der Wärmesenke wird die feuchte Prozessluft abgekühlt, so dass das in der feuchten Prozessluft enthaltene Wasser kondensiert. Das kondensierte Wasser wird anschließend in der Regel in einem geeigneten Behälter gesammelt. Die abgekühlte und getrocknete Luft wird erneut der Heizeinrichtung und anschließend der Trommel zugeführt.

Jeder der soeben beschriebenen Trocknungsprozesse ist energieintensiv bei dem Abführen des erwärmten und mit Feuchtigkeit beladenen Luftstroms vom Ablufttrockner nach einmaligem Durchgang durch die feuchten Wäschestücke oder beim Kondensationstrockner, in dem ein durch einen Kühlluftstrom oder dergleichen gekühlter Wärmetauscher verwendet wird, da die bei der Kühlung der Prozessluft im Wärmetauscher entnommene Wärme im Kühlluftstrom abgeführt wird und so dem Trocknungsprozess verloren geht. Durch Einsatz einer Wärmepumpe statt des Wärmetauschers lässt sich ein solcher Energieverlust deutlich reduzieren. Bei einem mit einer Wärmepumpe ausgestatteten Kondensationstrockner erfolgt die Kühlung der warmen, mit Feuchtigkeit beladenen Prozessluft im Wesentlichen in einer Wärmesenke der Wärmepumpe, zum Beispiel einem Verdampfer für ein in einer Wärmetransporteinrichtung in einem Kreislauf geführtes Arbeitsmittel, wo die übertragene Wärme zur Verdampfung des Arbeitsmittels verwendet wird. Das aufgrund der Erwärmung verdampfte Kältemittel der Wärmepumpe wird über einen Kompressor in der Wärmetransporteinrichtung einem Verflüssiger für das Arbeitsmittel, welcher als Wärmequelle fungiert, zugeführt, wo aufgrund der Kondensation des gasförmigen Arbeitsmittels Wärme freigesetzt wird, die zum Aufheizen der Prozessluft vor Eintritt in die Trommel verwendet wird. In dieser Wärmepumpe schließt sich der Kreislauf des Arbeitsmittels, indem dieses in der Wärmetransporteinrichtung über eine Drossel, wo es auf einen erniedrigten Binnendruck entspannt wird, zurück zum Verdampfer gelangt. Andere Arten der Wärmepumpe sind bekannt.

In der DE 40 23 000 C2 ist ein Wäschetrockner mit einer Wärmepumpe der vorhin beschriebenen Art bekannt, bei dem im Prozessluftkanal zwischen dem Kondensator und dem Verdampfer eine Zuluftöffnung angeordnet ist, die mit einer steuerbaren Verschlusseinrichtung verschließbar ist.

In der DE 197 38 735 C2 ist ein Kondensationstrockner mit einem geschlossenen Trocknungsluftkreis beschrieben, der ebenfalls mit einer Wärmepumpe ausgerüstet ist. Die Wärmepumpe ist nach dem Absorberprinzip ausgebildet, wobei der Absorber einen dritten Wärmetauscher bildet, dessen Primärkreis vom Kühlmittel durchströmt ist und über dessen Sekundärkreis die vom zweiten Wärmetauscher abströmende Trocknungsluft wieder dem Sekundärkreis des ersten Wärmetauschers zugeführt ist.

In vielen bekannten Wärmepumpen von Wäschetrocknern kommen Kompressoren für zyklisch verdampfte und verflüssigte Arbeitsmittel zur Anwendung. Diese arbeiten in der Regel optimal in bestimmten Temperaturbereichen. Problematisch bei der Anwendung eines solchen Kompressors im Kondensationstrockner sind die meist hohen Temperaturen im Verflüssiger, die prozessbedingt dazu führen, dass der Kompressor abgeschaltet werden muss und/oder sich der Wirkungsgrad der Wärmepumpe verschlechtert. Dieses Problem ist noch größer, wenn der Kompressor durch eine zusätzliche konventionelle Heizung, insbesondere elektrische Widerstandsheizung, im Prozessluftkreis unterstützt wird, um eine schnellere Aufheizung der Prozessluft und/oder kürzere Trocknungszeiten zu erreichen. Eine Reduzierung der Temperaturen in der Wärmepumpe, beispielsweise durch Verwendung eines zusätzlichen Gebläses zur Erzeugung eines kühlenden Luftstroms, ist daher häufig erforderlich.

Der üblicherweise eingesetzte Luft-Luft-Wärmetauscher - im Kreuzbetrieb oder im Gegenstrombetrieb betrieben - und die elektrische Heizung sind im Allgemeinen komplett durch eine Wärmepumpe ersetzt. Dadurch können Verbesserungen der im Wirkungsgrad von 20 % bis 50 % erreicht werden. Bei einem entsprechenden Trockner ist ein sehr energiesparendes Trocknen möglich. Eine rasche Trocknung kann damit im Allgemeinen aber nicht realisiert werden. Weiterhin sind konventionelle Trockner bekannt, die zwar meist sehr schnell feuchte Wäschestücke trocknen können, aber deshalb auch meist einen sehr hohen Energieverbrauch haben.

Es gibt zudem Trockner, bei denen eine Wärmepumpe mit einem kleinen Kompressor bzw. einem kleinen Kältekreislauf eingesetzt wird, wobei eine fehlende Heiz- oder Kühlleistung durch eine elektrische Widerstandsheizung oder einen Luft-Luft-Wärmetauscher ergänzt ist. Ein derartiger Trockner kann entweder nur mit der Wärmepumpe, mit der Wärmepumpe und der elektrischen Widerstandsheizung oder mit der Widerstandsheizung und/oder dem Luft-Luft-Wärmetauscher betrieben werden.

Aufgabe der Erfindung war daher die Bereitstellung eines Wäschetrockners mit einer Wärmepumpe, bei dem auch eine herkömmliche Steuerung verwendet werden kann und sich ein zusätzliches Relais für die Wärmepumpe erübrigt. Vorzugsweise soll im Trockner auch leicht eine vorgegebene optimale Arbeitsmitteltemperatur eingestellt werden können.

Die Lösung dieser Aufgabe wird nach dieser Erfindung erreicht durch einen Wäschetrockner sowie ein Verfahren mit den Merkmalen des jeweiligen unabhängigen Patentanspruchs. Bevorzugte Ausführungsformen des erfindungsgemäßen Wäschetrockners und des erfindungsgemäßen Verfahrens sind in entsprechenden abhängigen Patentansprüchen aufgeführt. Bevorzugten Weiterbildungen des Wäschetrockners entsprechen bevorzugte Weiterbildungen des Verfahrens und umgekehrt auch dann, wenn darauf hierin nicht besonders hingewiesen ist.

Gegenstand der Erfindung ist somit ein Wäschetrockner mit einer Trocknungskammer für die zu trocknenden Gegenstände, einem Prozessluftkanal, in dem sich eine Heizung zur Erwärmung der Prozessluft befindet und die erwärmte Prozessluft mittels eines ersten Gebläses über die zu trocknenden Gegenstände in der Trocknungskammer geführt werden kann, und einer Wärmepumpe mit einer Wärmesenke, einer Wärmequelle und einer Wärmetransporteinrichtung, sowie einer Steuerung, wobei die Heizung eine zweistufige Heizung mit einer ersten Heizstufe in einem ersten Stromkreis und einer zweiten Heizstufe in einem hierzu parallelen zweiten Stromkreis ist, wobei im ersten Stromkreis oder im zweiten Stromkreis ein Thermoschalter angeordnet ist, der mit der Wärmepumpe thermisch gekoppelt ist.

Erfindungsgemäß kann für den Wäschetrockner mit Wärmepumpe eine Steuerung für einen Wäschetrockner ohne Wärmepumpe, die im Allgemeinen für eine zweistufige Heizung ausgelegt ist, verwendet werden. Das für den Trockner mit der Wärmepumpe eigentlich fehlende Relais ist durch die erfindungsgemäße Verschaltung der Heizung und der Wärmepumpe entbehrlich; alle Komponenten des Wäschetrockners an die Steuerung angekoppelt und bestimmungsgemäß in die Regelung des Trocknungsprozesses einbezogen werden.

Die Verwendung einer einstufigen statt der zu bevorzugenden zweistufigen Heizung, um ein Relais auf der Steuerung für die Wärmepumpe frei zu machen, ist ebenfalls nicht nötig. Somit entfällt ein erheblicher Nachteil aufgrund dessen, dass die einstufige Heizung im Parallelbetrieb mit der Wärmepumpe nur eine relativ geringe Leistung haben könnte und mit einem entsprechenden Trockner somit kein "Schnellprogramm", bei dem die Trocknung ohne Zuhilfenahme einer Wärmepumpe abzulaufen hätte, durchgeführt werden könnte. Eine einstufige Heizung mit hoher Heizleistung (z.B. von 1800 W oder mehr) aber könnte aufgrund der zu einem Betrieb mit Ein-Aus-Taktung zwecks Leistungsregelung notwendigen vielen Schaltzyklen und der daraus resultierenden Probleme aufgrund einer Rückwirkung mit dem Stromnetz nicht eingesetzt werden.

Entbehrlich ist erfindungsgemäß auch eine Parallelschaltung der Wärmepumpe mit dem Motor für den Antrieb der Trocknungskammer als Alternative zu einer einstufigen Heizung. Dabei würde bei jedem Anhalten und/oder Reversieren des Motors auch die Wärmepumpe jedes Mal ab- und zugeschaltet. Außerdem könnte auch bei einer solchen Konfiguration kein Schnellprogramm durchgeführt werden, da eine Überhitzung der Wärmepumpe befürchtet werden müsste.

Der erfindungsgemäße Wäschetrockner kann ausgeführt sein als Kondensations- oder Ablufttrockner im Sinne der obigen Beschreibung. Neben der Konfiguration des Kondensationstrockners ist insbesondere eine Konfiguration eines Ablufttrockners denkbar, bei der mittels der Wärmepumpe ein Teil der vorhandenen Energie aus dem Strom der Abluft zurückgewonnen wird, wobei allerdings in Kauf zu nehmen ist, dass es in der solchermaßen abgekühlten Abluft zur Auskondensation von Feuchtigkeit kommt, wofür entsprechend Sorge zu tragen wäre. Es ist auch ein Wäschetrockner in einer Mischform denkbar, bei dem Prozessluft nach der Beaufschlagung der zu trocknenden Wäschestücke zum Teil abgeführt und zum Teil zu den Wäschestücken rezirkuliert wird. Erfindungsgemäß kommt es weniger auf Einzelheiten der Führung der Prozessluft und der eigentlichen Steuerung des Trocknungsvorgangs sowie dazu eventuell nötige Vorrichtungen und Maßnahmen an; mehr liegt daran, dass die vorhandenen Komponenten so arrangiert und verschaltet sind, dass die Steuerung des Wäschetrockners und aller seiner Komponenten mittels einer einigermaßen einfachen Steuereinrichtung erfolgen kann.

In einer bevorzugten Ausführungsform ist die Wärmesenke ein Verdampfer für ein Arbeitsmittel und die Wärmequelle ein Verflüssiger für das Arbeitsmittel, und umfasst die Wärmetransporteinrichtung einen Kompressor und eine Drossel für das Arbeitsmittel. Dieses Arbeitsmittel ist insbesondere ausgewählt aus der Gruppe umfassend die bekannten Kältemittel R134a, R152a, R290, R407C, R410A und R744. R134a und R152a sind fluorierte Kohlenwasserstoffe (Derivate des Äthans); R407C und R410A sind Mischungen solcher Verbindungen. R290 ist Propan, welches zwar relativ leicht entflammbar, zum Einsatz in einem Wäschetrockner aufgrund seiner spezifischen Kombination vorteilhafter physikalischer Eigenschaften und sehr guter Umweltverträglichkeit durchaus bevorzugbar ist. R744 ist Kohlendioxid, welches zwar eine für die hier betrachtete Anwendung sehr niedrige kritische Temperatur hat und nur mit speziellen Maßnahmen und Apparaturen verwendbar ist; es zeichnet sich allerdings aus durch seine völlige Unbrennbarkeit neben seiner sehr guten Umweltverträglichkeit.

In einer ebenfalls bevorzugten Ausführungsform dieses Wäschetrockners weist die erste Heizstufe eine kleinere Leistung auf als die zweite Heizstufe. Hierbei weist die erste Heizstufe vorzugsweise eine Leistung im Bereich von 200 bis 600 Watt, vorzugsweise von 300 bis 500 Watt, auf und die zweite Heizstufe eine Leistung im Bereich von 1000 bis 1800 Watt, vorzugsweise im Bereich von 1200 bis 1600 Watt.

Erfindungsgemäß ist es auch bevorzugt, dass der Thermoschalter im zweiten Stromkreis angeordnet ist.

Überdies ist es bevorzugt, wenn der Thermoschalter an der Wärmetransporteinrichtung, insbesondere am Ausgang des Kompressors, oder an der Wärmesenke, insbesondere am Ausgang des Verdampfers, angeschlossen ist.

In einer bevorzugten Ausführungsform des erfindungsgemäßen Wäschetrockners schaltet der Thermoschalter beim Erreichen oder Überschreiten eines vorgegebenen Maximalwerts Tₘₐₓ für eine Temperatur in der Wärmepumpe und öffnet den ersten Stromkreis oder den zweiten Stromkreis.

Bei einer zur vorigen Ausführungsform alternativen oder dieser auch zusätzlichen bevorzugten Ausführungsform schaltet der Thermoschalter beim Erreichen oder Unterschreiten eines vorgegebenen Minimalwerts Tₘᵢₙ für eine Temperatur in der Wärmepumpe und schließt den geöffneten Stromkreis, d.h. den ersten Stromkreis oder den zweiten Stromkreis.

Erfindungsgemäß ist es weiter bevorzugt, wenn sich das erste Gebläse im Prozessluftkanal zwischen der Wärmequelle, insbesondere dem Verflüssiger, und der Heizung befindet.

In einer ferner bevorzugten Ausführungsform befindet sich im Prozessluftkanal und/oder einem Kühlluftkanal ein Luft-Luft-Wärmetauscher. Der Luft-Luft-Wärmetauscher kann insbesondere zu einer zusätzlichen Kühlung der mit Feuchtigkeit beladenen Luft und der Kondensation der in ihr enthaltenen Feuchtigkeit verwendet werden. Vorzugsweise wird im Luft-Luft-Wärmetauscher aber die Wärme der Prozessluft aus der Trocknungskammer für eine zusätzliche Aufheizung der die Trocknungskammer anströmenden Prozessluft herangezogen. Hierbei kann sich vorzugsweise der Luft-Luft-Wärmetauscher im Prozessluftkanal ausgehend von einem Prozesslufteingang im Aufstellraum des Trockners vor der Wärmesenke der Wärmepumpe, zwischen der Wärmesenke und einem erstem Gebläse oder zwischen einem solchen ersten Gebläse und der Heizung befinden.

In einer außerdem bevorzugten Ausführungsform der Erfindung befindet sich in einem Kühlluftkanal ein Luft-Luft-Wärmetauscher und ein zweites Gebläse.

In noch einer bevorzugten Ausführungsform ist der Luft-Luft-Wärmetauscher abnehmbar. Dies ist besonders vorteilhaft, da ein abnehmbarer Wärmetauscher leichter von Flusen gereinigt werden kann.

Gegenstand der Erfindung ist außerdem ein Verfahren zum Betrieb eines Wäschetrockners mit einer Trocknungskammer für die zu trocknenden Gegenstände, einem Prozessluftkanal, in dem sich eine Heizung zur Erwärmung der Prozessluft befindet und die erwärmte Prozessluft mittels eines ersten Gebläses über die zu trocknenden Gegenstände in der Trocknungskammer geführt werden kann, und einem Wärmepumpe mit einer Wärmesenke, einer Wärmequelle und einer Wärmetransporteinrichtung, sowie einer Steuerung, wobei die Heizung eine zweistufige Heizung mit einer ersten Heizstufe in einem ersten Stromkreis und einer zweiten Heizstufe in einem hierzu parallelen zweiten Stromkreis ist, und wobei im ersten Stromkreis oder im zweiten Stromkreis ein Thermoschalter angeordnet ist, der mit der Wärmepumpe thermisch gekoppelt ist, bei welchem Verfahren die Heizung mit der ersten Heizstufe und der zweiten Heizstufe betrieben wird und der Thermoschalter beim Erreichen oder Überschreiten eines vorgegebenen Maximalwerts Tₘₐₓ für eine Temperatur in der Wärmepumpe schaltet und den ersten Stromkreis oder den zweiten Stromkreis öffnet.

Beim erfindungsgemäßen Verfahren ist es bevorzugt, dass die erste Heizstufe eine kleinere Leistung aufweist als die zweite Heizstufe. Hierbei weist die erste Heizstufe vorzugsweise eine Leistung im Bereich von 200 bis 600 Watt, insbesondere 400 bis 800 Watt, auf und die zweite Heizstufe eine Leistung im Bereich von 1000 bis 1800 Watt, insbesondere von 1200 bis 1600 Watt.

Überdies ist beim erfindungsgemäßen Verfahren bevorzugt, dass der Thermoschalter im zweiten Stromkreis angeordnet ist.

Beim Betrieb des erfindungsgemäßen Wäschetrockners heizt sich beispielsweise bei einem gemäß der Erfindung als Standardbetriebsweise ("Standardprogramm") vorgesehenen Trocknungsverfahren (Verwendung von Heizung, Luft-Luft-Wärmetauscher und Wärmepumpe) der Kältekreislauf auf. Nach Erreichen einer Temperatur für die Auslösung des Thermoschalters, beispielsweise die Schalttemperatur Tₘₐₓ, wird eine der beiden Heizstufen, vorzugsweise die mit der größeren Heizleistung, ausgeschaltet. Der Trocknungsprozess läuft dann nur noch mit der einen Heizstufe bzw. Heizleistung ab. Der Kältekreislauf ist dabei vorzugsweise so ausgelegt, dass die Wärmepumpe an der Stelle, an der sich der Temperatursensor befindet, die Schalttemperatur Tₘₐₓ nicht mehr unterschreitet. Dadurch ergibt sich eine schnelle Aufheizung der Prozessluft.

Bei einem gemäß der Erfindung als "Schnellprogramm" vorgesehenen Trocknungsverfahren, bei dem nur die Heizung, aber keine Wärmepumpe verwendet wird, bleibt der Kältekreislauf kalt. Der Thermoschalter und damit der erste und der zweite Stromkreis bleiben geschlossen, so dass mit beiden Heizstufen zusammen erhitzt wird, die Prozessluft also mit maximaler Heizleistung erhitzt wird.

Die Erfindung hat den Vorteil, dass ein Wäschetrockner mit einer Wärmepumpe, einer Heizung und einem Luft-Luft-Wärmetauscher sehr effizient betrieben werden kann. Es kann hierbei eine für Wäschetrockner bekannte Steuerung verwendet werden, so dass sich die Entwicklung einer neuen Steuerung erübrigt. Überdies gibt es beim Betrieb des erfindungsgemäßen Wäschetrockners weniger Probleme hinsichtlich einer Rückwirkung auf das Stromnetz beim Schalten einer Heizstufe mit einer hohen Heizleistung.

Weitere Einzelheiten der Erfindung ergeben sich aus der nachfolgenden Beschreibung eines nicht einschränkenden Ausführungsbeispiels für den erfindungsgemäßen Wäschetrockner und ein diesen Trockner einsetzendes Verfahren. Dabei wird auf Figur 1 Bezug genommen.

Fig. 1 zeigt eine schematische Darstellung eines Prozessluftkreises und einer Wärmepumpe 6,7,8,9 für den Wäschetrockner 1, welcher vorliegend als Kondensationstrockner 1 ausgestaltet ist. Darin wird Prozessluft in einem Kreislauf einer Wärmetransporteinrichtung 8,9 umfassend den Kompressor 8 und die Drossel 9 geführt. Die Prozessluft wird im Verflüssiger 7 als Wärmequelle 7 der Wärmepumpe 6,7,8,9 erwärmt und mittels eines ersten Gebläses 5 zu einer Heizung 4 mit einer ersten Heizstufe 12 in einem ersten Stromkreis 14 und einer zweiten Heizstufe 13 in einem hierzu parallelen Stromkreis 15 befördert, wo sie weiter erwärmt wird. Die erwärmte Prozessluft tritt in die Trocknungskammer 3 ein, wo sie hier nicht gezeigte feuchte Wäschestücke unter Aufnahme von Feuchtigkeit trocknen kann. Die mit Feuchtigkeit beladene warme Prozessluft verlässt dann die Trocknungskammer 3 und wird im Prozessluftkanal 2 über einen Luft-Luft-Wärmetauscher 18 weiter zur Wärmesenke 6 in Form eines Verdampfers 6 der Wärmepumpe 6,7,8,9 geleitet. Hier kühlt sich mit Feuchtigkeit beladene warme Prozessluft unter Abscheidung der Feuchtigkeit in Form von Kondensat ab. Dieses wird in einem hier nicht gezeigten Kondensatbehälter aufgefangen. Die gekühlte und entfeuchtete Prozessluft wird dann wiederum dem Verflüssiger 7 zugeführt, wodurch der Prozessluftkreislauf geschlossen ist. Das im Verdampfer 6 verdampfte Kältemittel der Wärmepumpe wird über den Kompressor 8 zum Verflüssiger 7 geleitet. Im Verflüssiger 7 verflüssigt sich das Kältemittel unter Wärmeabgabe an die Luft im Prozessluftkanal 2. Das nun in flüssiger Form vorliegende Kältemittel wird über die Drossel 9 wiederum zum Verdampfer 6 geleitet, wodurch der Kreislauf geschlossen ist.

Ein Thermoschalter 16 ist in den zweiten Stromkreis 15 der zweiten Heizstufe 13 der Heizung 4 integriert. Hierbei wird der Thermoschalter 16 aufgrund der an einem Ausgang 17 des Verdampfers 6 gemessenen Temperatur geschaltet. Die Regelung der Heizung 4 wird in der Steuerung 10 durch ein Relais 10 durchgeführt.

Die zur Kühlung im Luft-Luft-Wärmetauscher 18 verwendete Luft wird der Raumluft entnommen, die über ein zweites Gebläse 21 in einem Kühlluftkanal 19 befördert wird.

Ein Motor 20 übernimmt sowohl den Betrieb der als drehbare Trommel 3 ausgeführten Trocknungskammer 3 sowie des ersten Gebläses 5 und des zweiten Gebläses 21. Ein drittes Gebläse 22 kann bei der in Fig. 1 gezeigten Ausführungsform den Kompressor 8 kühlen.

## Patentansprüche

1. Wäschetrockner (1) mit einer Trocknungskammer (3) für die zu trocknenden Gegenstände, einem Prozessluftkanal (2), in dem sich eine Heizung (4) zur Erwärmung der Prozessluft befindet und die erwärmte Prozessluft mittels eines ersten Gebläses (5) über die zu trocknenden Gegenstände in der Trocknungskammer (3) geführt werden kann, und einer Wärmepumpe (6,7,8,9) mit einer Wärmesenke (6), einer Wärmequelle (7) und einer Wärmetransporteinrichtung (8,9), sowie einer Steuerung (10), **dadurch gekennzeichnet, dass** die Heizung (4) eine zweistufige Heizung mit einer ersten Heizstufe (12) in einem ersten Stromkreis (14) und einer zweiten Heizstufe (13) in einem hierzu parallelen zweiten Stromkreis ist, wobei im ersten Stromkreis (14) oder im zweiten Stromkreis (15) ein Thermoschalter (16) angeordnet ist, der mit der Wärmepumpe (6,7,8,9) thermisch gekoppelt ist.

2. Wäschetrockner (1) nach Anspruch 1, bei die Wärmesenke (6) ein Verdampfer (6) für ein Arbeitsmittel und die Wärmequelle (7) ein Verflüssiger (7) für das Arbeitsmittel ist , und die Wärmetransporteinrichtung (8,9) einen Kompressor (8) und eine Drossel(9) für das Arbeitsmittel umfasst.

3. Wäschetrockner (1) nach Anspruch 1, **dadurch gekennzeichnet, dass** die erste Heizstufe (12) eine kleinere Leistung aufweist als die zweite Heizstufe (13).

4. Wäschetrockner (1) nach Anspruch 3, **dadurch gekennzeichnet, dass** die erste Heizstufe (12) eine Leistung im Bereich von 200 bis 600 Watt aufweist und die zweite Heizstufe (13) eine Leistung im Bereich von 1000 bis 1800 Watt.

5. Wäschetrockner (1) nach einem der vorigen Ansprüche, **dadurch gekennzeichnet, dass** der Thermoschalter (16) im zweiten Stromkreis (15) angeordnet ist.

6. Wäschetrockner (1) nach einem der vorigen Ansprüche, **dadurch gekennzeichnet, dass** der Thermoschalter (16) an der Wärmetransporteinrichtung (8,9) oder an der Wärmesenke (6) angeschlossen ist.

7. Wäschetrockner (1) nach einem der vorigen Ansprüche, **dadurch gekennzeichnet, dass** der Thermoschalter (16) beim Erreichen oder Überschreiten eines vorgegebenen Maximalwerts Tₘₐₓ für eine Temperatur in der Wärmepumpe (6,7,8,9) schaltet und den ersten Stromkreis (14) oder den zweiten Stromkreis (15) öffnet.

8. Wäschetrockner (1) nach einem der vorigen Ansprüche, **dadurch gekennzeichnet, dass** der Thermoschalter (16) beim Erreichen oder Unterschreiten eines vorgegebenen Minimalwerts Tₘᵢₙ für eine Temperatur in der Wärmepumpe (6,7,8,9) schaltet und den ersten Stromkreis (14) oder den zweiten Stromkreis (15) schließt.

9. Wäschetrockner (1) nach einem der vorigen Ansprüche, **dadurch gekennzeichnet, dass** sich das erste Gebläse (5) im Prozessluftkanal (2) zwischen der Wärmequelle (7) und der Heizung (4) befindet.

10. Wäschetrockner (1) nach einem der vorigen Ansprüche, **dadurch gekennzeichnet, dass** sich im Prozessluftkanal (2) und/oder einem Kühlluftkanal (19) ein Luft-Luft-Wärmetauscher (18) befindet.

11. Wäschetrockner (1) nach Anspruch 10, **dadurch gekennzeichnet, dass** sich der Luft-Luft-Wärmetauscher (18) und ein zweites Gebläse (21) in einem Kühlluftkanal (19) befinden.

12. Verfahren zum Betrieb eines Wäschetrockners (1) mit einer Trocknungskammer (3) für die zu trocknenden Gegenstände, einem Prozessluftkanal (2), in dem sich eine Heizung (4) zur Erwärmung der Prozessluft befindet und die erwärmte Prozessluft mittels eines ersten Gebläses (5) über die zu trocknenden Gegenstände in der Trocknungskammer (3) geführt werden kann, und einem Wärmepumpe (6,7,8,9) mit einer Wärmesenke (6), einer Wärmequelle (7) und einer Wärmetransporteinrichtung (8,9), sowie einer Steuerung (10), wobei die Heizung (4) eine zweistufige Heizung mit einer ersten Heizstufe (12) in einem ersten Stromkreis (14) und einer zweiten Heizstufe (13) in einem hierzu parallelen zweiten Stromkreis ist, und wobei im ersten Stromkreis (14) oder im zweiten Stromkreis (15) ein Thermoschalter (16) angeordnet ist, der mit der Wärmepumpe (6,7,8,9) thermisch gekoppelt ist, **dadurch gekennzeichnet, dass** die Heizung (4) mit der ersten Heizstufe (12) und der zweiten Heizstufe (13) betrieben wird und der Thermoschalter (16) beim Erreichen oder Überschreiten eines vorgegebenen Maximalwerts Tₘₐₓ für eine Temperatur in der Wärmepumpe (6,7,8,9) schaltet und den ersten Stromkreis (14) oder den zweiten Stromkreis (15) öffnet.

13. Verfahren nach Anspruch 11, **dadurch gekennzeichnet, dass** die erste Heizstufe (12) eine kleinere Leistung aufweist als die zweite Heizstufe (13).

14. Verfahren nach Anspruch 12, **dadurch gekennzeichnet, dass** die erste Heizstufe (12) eine Leistung im Bereich von 200 bis 600 Watt aufweist und die zweite Heizstufe (13) eine Leistung im Bereich von 1000 bis 1800 Watt.

15. Verfahren nach einem der Ansprüche 11 bis 13, **dadurch gekennzeichnet, dass** der Thermoschalter (16) im zweiten Stromkreis (15) angeordnet ist.

## Claims

1. Laundry drier (1) with a drying chamber (3) for the articles to be dried, a process air channel (2) in which a heating means (4) for heating the process air is located and the heated process air can be guided by means of a first fan (5) over the articles, which are to be dried, in the drying chamber (3), and a heat pump (6, 7, 8, 9) with a heat sink (6), a heat source (7) and a heat transport device (8, 9), as well as a control (10), **characterised in that** heating means (4) is a two-stage heating means with a first heating stage (12) in a first current circuit (14) and a second heating stage (13) in a second current circuit parallel thereto, wherein a thermoswitch (16) thermally coupled with the heat pump (6, 7, 8, 9) is arranged in the first current circuit (14) or in the second current circuit (15).

2. Laundry drier (1) according to claim 1, in which the heat sink (6) is an evaporator (6) for an operating medium and the heat source (7) is a condenser (7) for the operating medium and the heat transport device (8, 9) comprises a compressor (8) and a choke (9) for the operating medium.

3. Laundry drier (1) according to claim 1, **characterised in that** the first heating stage (12) has a lower output than the second heating stage (13).

4. Laundry drier (1) according to claim 3, **characterised in that** the first heating stage (12) has an output in the range of 200 to 600 Watts and the second heating stage (13) has an output in the range of 1000 to 1800 Watts.

5. Laundry drier (1) according to any one of the preceding claims, **characterised in that** the thermoswitch (16) is arranged in the second current circuit (15).

6. Laundry drier (1) according to any one of the preceding claims, **characterised in that** the thermoswitch (16) is connected with the heat transport device (8, 9) or with the heat sink (6).

7. Laundry drier (1) according to any one of the preceding claims, **characterised in that** the thermoswitch (16) switches when reaching or exceeding a predetermined maximum value Tₘₐₓ for a temperature in heat pump (6, 7, 8, 9) and opens the first current circuit (14) or the second current circuit (15).

8. Laundry drier (1) according to any one of the preceding claims, **characterised in that** the thermoswitch (16) switches when reaching or falling below a predetermined minimum value Tₘᵢₙ for a temperature in the heat pump (6, 7, 8, 9) and closes the first current circuit (14) or the second current circuit (15).

9. Laundry drier (1) according to any one of the preceding claims, **characterised in that** the first fan (5) is disposed in the process air channel (2) between the heat source (7) and the heating means (4).

10. Laundry drier (1) according to any one of the preceding claims, **characterised in that** an air/air heat exchanger (18) is located in the process air chamber (2) and/or in a cooling air channel (19).

11. Laundry drier (1) according to claim 10, **characterised in that** the air/air heat exchanger (18) and a second fan (21) are located in a cooling air channel (19).

12. Method of operating a laundry drier (1) with a drying chamber (3) for the articles to be dried, a process air channel (2) in which a heating means (4) for heating the process air is located and the heated process air can be guided by means of a first fan (5) over the articles, which are to be dried, in the drying chamber (3), and a heat pump (6, 7, 8, 9) with heat sink (6), a heat source (7) and a heat transport device (8, 9), as well as a control (10), wherein heating means (4) is a two-stage heating means with a first heating stage (12) in a first current circuit (14) and a second heating stage (13) in a second current circuit parallel thereto, wherein a thermoswitch (16) thermally coupled with the heat pump (6, 7, 8, 9) is arranged in the first current circuit (14) or in the second current circuit (15), **characterised in that** the heating means (4) is operated with the first heating stage (12) and the second heating stage (13) and the thermoswitch (16) switches when reaching or exceeding a predetermined maximum value Tₘₐₓ for a temperature in the heat pump (6, 7, 8, 9) and opens the first current circuit (14) or the second current circuit (15).

13. Method according to claim 11, **characterised in that** the first heating stage (12) has a lower output than the second heating stage (13).

14. Method according to claim 12, **characterised in that** the first heating stage (12) has an output in the range of 200 to 600 Watts and the second heating stage (13) has an output in the range of 1000 to 1800 Watts.

15. Method according to any one of claims 11 to 13, **characterised in that** the thermoswitch (16) is arranged in the second current circuit (15).

## Revendications

1. Sèche-linge (1) comprenant une chambre de séchage (3) pour les objets à sécher, un canal d'air de processus (2), dans lequel se trouve un chauffage (4) destiné à échauffer l'air de processus et dans lequel l'air de processus échauffé peut être guidé sur les objets à sécher dans la chambre de séchage (3) au moyen d'un premier ventilateur (5), et comprenant une pompe à chaleur (6, 7, 8, 9) munie d'un dissipateur thermique (6), d'une source de chaleur (7) et d'un dispositif de transport de chaleur (8, 9), et comprenant une commande (10), **caractérisé en ce que** le chauffage (4) est un chauffage à deux échelons comprenant un premier échelon de chauffage (12) dans un premier circuit de courant (14) et un deuxième échelon de chauffage (13) dans un deuxième circuit de courant (15) parallèle à celui-là, un thermorupteur (16) étant disposé dans le premier circuit de courant (14) ou dans le deuxième circuit de courant (15), lequel thermorupteur est couplé thermiquement à la pompe à chaleur (6, 7, 8, 9).

2. Sèche-linge (1) selon la revendication 1, dans lequel le dissipateur thermique (6) est un évaporateur (6) pour une substance active et la source de chaleur (7) un liquéfacteur (7) pour la substance active, et dans lequel le dispositif de transport de chaleur (8, 9) comprend un compresseur (8) et une vanne de restriction (9) pour la substance active.

3. Sèche-linge (1) selon la revendication 1, **caractérisé en ce que** le premier échelon de chauffage (12) présente une puissance plus petite que le deuxième échelon de chauffage (13).

4. Sèche-linge (1) selon la revendication 3, **caractérisé en ce que** le premier échelon de chauffage (12) présente une puissance située dans la plage de 200 à 600 watts et **en ce que** le deuxième échelon de chauffage (13) présente une puissance située dans la plage de 1000 à 1800 watts.

5. Sèche-linge (1) selon l'une quelconque des revendications précédentes, **caractérisé en ce que** le thermorupteur (16) est disposé dans le deuxième circuit de courant (15).

6. Sèche-linge (1) selon l'une quelconque des revendications précédentes, **caractérisé en ce que** le thermorupteur (16) est connecté au dispositif de transport de chaleur (8, 9) ou au dissipateur thermique (6).

7. Sèche-linge (1) selon l'une quelconque des revendications précédentes, **caractérisé en ce que** le thermorupteur (16) se connecte lorsqu'une valeur maximale Tₘₐₓ prédéfinie pour une température est atteinte ou dépassée dans la pompe à chaleur (6, 7, 8, 9) et **en ce qu'**il ouvre le premier circuit de courant (14) ou le deuxième circuit de courant (15).

8. Sèche-linge (1) selon l'une quelconque des revendications précédentes, **caractérisé en ce que** le thermorupteur (16) se connecte lorsqu'une valeur minimale Tₘᵢₙ prédéfinie pour une température est atteinte ou dépassée vers le bas dans la pompe à chaleur (6, 7, 8, 9) et **en ce qu'**il ferme le premier circuit de courant (14) ou le deuxième circuit de courant (15).

9. Sèche-linge (1) selon l'une quelconque des revendications précédentes, **caractérisé en ce que** le premier ventilateur (5) se trouve dans le canal d'air de processus (2) entre la source de chaleur (7) et le chauffage (4).

10. Sèche-linge (1) selon l'une quelconque des revendications précédentes, **caractérisé en ce qu'**un échangeur de chaleur air-air (18) se trouve dans le canal d'air de processus (2) et/ou dans un canal d'air de refroidissement (19).

11. Sèche-linge (1) selon la revendication 10, **caractérisé en ce que** l'échangeur de chaleur air-air (18) et un deuxième ventilateur (21) se trouvent dans un canal d'air de refroidissement (19).

12. Procédé destiné au fonctionnement d'un sèche-linge (1) comprenant une chambre de séchage (3) pour les objets à sécher, un canal d'air de processus (2), dans lequel se trouve un chauffage (4) destiné à échauffer l'air de processus et dans lequel l'air de processus échauffé peut être guidé sur les objets à sécher dans la chambre de séchage (3) au moyen d'un premier ventilateur (5), et comprenant une pompe à chaleur (6, 7, 8, 9) munie d'un dissipateur thermique (6), d'une source de chaleur (7) et d'un dispositif de transport de chaleur (8, 9), et comprenant une commande (10), le chauffage (4) étant un chauffage à deux échelons comprenant un premier échelon de chauffage (12) dans un premier circuit de courant (14) et un deuxième échelon de chauffage (13) dans un deuxième circuit de courant (15) parallèle à celui-là, et un thermorupteur (16) étant disposé dans le premier circuit de courant (14) ou dans le deuxième circuit de courant (15), lequel thermorupteur est couplé thermiquement à la pompe à chaleur (6, 7, 8, 9), **caractérisé en ce que** le chauffage (4) fonctionne avec le premier échelon de chauffage (12) et le deuxième échelon de chauffage (13) et **en ce que** le thermorupteur (16) se connecte lorsqu'une valeur maximale Tₘₐₓ prédéfinie pour une température est atteinte ou dépassée dans la pompe à chaleur (6, 7, 8, 9) et **en ce qu'**il ouvre le premier circuit de courant (14) ou le deuxième circuit de courant (15).

13. Procédé selon la revendication 11, **caractérisé en ce que** le premier échelon de chauffage (12) présente une puissance plus petite que le deuxième échelon (13).

14. Procédé selon la revendication 12, **caractérisé en ce que** le premier échelon de chauffage (12) présente une puissance située dans la plage de 200 à 600 watts et **en ce que** le deuxième échelon de chauffage (13) présente une puissance située dans la plage de 1000 à 1800 watts.

15. Procédé selon l'une quelconque des revendications 11 à 13, **caractérisé en ce que** le thermorupteur (16) est disposé dans le deuxième circuit de courant (15).
